# EUROPÄISCHE PATENTSCHRIFT

(11) **EP 0 294 623 B1**
(45) Veröffentlichungstag und Bekanntmachung des Hinweises auf die Patenterteilung: **21.11.1991**
(21) Anmeldenummer: 88107929.7
(22) Anmeldetag: 18.05.1988
(51) Int. Cl.: H05B 3/66

(54) **Halterungselement aus Graphit für Heizstäbe in Industrieöfen**
Graphite holding device for heating bars in industrial furnaces
Dispositif de fixation en graphite pour tiges de chauffage dans des fours industriels

(30) Priorität: 06.06.1987 DE 3719045
(43) Veröffentlichungstag der Anmeldung: 14.12.1988
(73) Patentinhaber: Degussa Aktiengesellschaft, 60311 Frankfurt (DE)
(72) Erfinder: Heise, Wolfgang, Dipl.-Ing., D-6455 Erlensee (DE); Kell, Georg, Dipl.-Ing., D-6000 Frankfurt am Main (DE); Schuster, Rolf, D-6450 Hanau 1 (DE)

(56) Entgegenhaltungen:
- DE-U- 8 708 084
- FR-A- 1 121 392
- FR-A- 1 271 869
- FR-A- 1 491 108
- FR-A- 1 513 935
- US-A- 1 873 053
- US-A- 3 476 862

## Beschreibung

In Industrieöfen, insbesondere in Schutzgas- und Vakuumöfen, dienen Heizstäbe aus Graphit als Heizelemente. Vorzugsweise sind die Heizstäbe als Graphitrohre ausgebildet, die äquidistant über den Ofenumfang verteilt axial in Richtung der Ofenachse angeordnet sind. Zur Befestigung und zur Stromzuführung werden die Heizstäbe jeweils in ihrem mittleren Bereich in einem verschraubbaren Graphitklotz gehalten. Diese Befestigungsart hat den Vorteil, daß sich während der Erwärmung die Heizstäbe frei nach den Stirnseiten des Ofens ausdehnen können. Der Stromfluß von Heizstab zu Heizstab erfolgt über Verbindungsstücke, die entweder aus U-förmig gebogenen Graphitrohren oder aus massiven Graphitkörpern bestehen.

Bei bestimmten Industrie-Ofentypen müssen aufgrund konstruktiver und themischer Gegebenheiten die Graphitheizstäbe jeweils an ihren Enden, also nahe den Stirnflächen der Ofenkammer, befestigt werden. Als Befestigungselemente können wiederum Graphitklötze verwendet werden. Es kommen auch Graphitringe bzw. in mehrere Sektoren geteilte Graphitringe (bei Parallelschaltung von Graphitheizstäben) zum Einsatz. Klötze und Ringe bewirken sowohl die mechanische Befestigung als auch die elektrische Zuleitung. Dadurch sind jedoch die Heizstäbe beidseitig fest eingespannt. Die thermische Längenausdehnung der Heizrohre führt daher oft zum Bruch der Graphitringe. Siehe z.B. das Dokument FR-A-1491 108.

Es war daher Aufgabe der vorliegenden Erfindung, Halterungselemente aus Graphit für zueinander parallel verlaufende Heizstäbe in Industrieöfen zu entwickeln, die die thermische Ausdehnung der Heizstäbe im Ofenbetrieb ohne Bruch aufzunehmen vermögen und gleichzeitig eine gute elektrische Leitfähigkeit aufweisen.

Diese Aufgabe wird erfindungsgemäß dadurch gelöst, daß sie aus mit entsprechenden, zur Befestigung der Heizstäbe vorgesehenen Bohrungen versehenen Kreisringen oder Kreisringsektoren aus einer flexiblen Graphitlaminatplatte bestehen, wobei der Schichtenaufbau des Laminats senkrecht zur Heizstabachse verlaufen muß.

Die Abmessungen der Kreisringsektoren werden derart gewählt, daß die Höhe H der Kreisringsektoren größer ist als die Breite B, gemessen in Richtung der Heizstäbe. Vorzugsweise gilt $\text{2 ≦ H/B ≦ 8}$ .

Diese Halterungselemente aus Graphitlaminat widerstehen den Bedingungen des Ofenbetriebs, sind flexibel genug, um die thermische Ausdehnung der Heizstäbe aufzunehmen, ohne daß die mechanische Belastbarkeit dadurch verringert wird. Außerdem sind sie elektrisch gut leitfähig, so daß sie auch als Stromleiter fungieren können.

Die Halterungselemente werden derart hergestellt, daß man aus handelsüblichen Graphitlaminatplatten entsprechende Ringe herausschneidet und gegebenenfalls in Sektoren unterteilt, so daß die Heizstäbe sektionsweise unabhängig voneinander beheizt werden können. Mit Hilfe entsprechender Bohrungen in den Halterungselementen werden die Heizstäbe befestigt. Vorzugsweise erfolgt die Befestigung mittels Mutter und Kontermutter.

Da der spezifische elektrische Widerstand in Preßrichtung des Graphitlaminats um den Faktor 1/65 kleiner ist als quer zur Preßrichtung, werden die Laminatstreifen so geschnitten, daß Stromflußrichtung mit der Laminatlängenorientierung zusammenfällt. Da überdies der spezifische elektrische Widerstand des Graphitlaminats in Schichtrichtung gleich dem von Massivgraphit ist (≈ 10Ω µm), verändern sich elektrische Kennwerte des Ofens nicht.

Durch den Laminatschichtenaufbau des Haftleitungselements senkrecht zur thermischen Dehnungsrichtung der Heizstäbe, ist des Halterungselement flexibel genug, um Auslenkungen von unterschiedlichem Betrag und unterschiedlicher Richtung an den Einspannstellen der Heizstäbe zu widerstehen.

Durch geeignete Wahl des Querschnitts der Kreisringsektoren (im Rahmen der Variationsseite von H und B), läßt sich der Ohm'sche Widerstand der Sektoren relativ zum Ohm'schen Widerstand der Heizleiter einstellen. Damit kann die dem Ofen an den Stirnflächen zugeführte Heizleistung variiert werden, d.h. die Befestigungselemente als zusätzliche Heizelemente im Ofenraum.

Die Abbbildung zeigt schematisch eine beispielhafte Ausführungsform der erfindungsgemäßen Halterungselemente. Zwei Heizstäbe (2) sind an beiden Enden in je einem Halterungselement (1) aus Graphitlaminat mittels Mutter (3) und Kontermutter (4) befestigt, wobei die Halterungselemente (1) an diesen Stellen Bohrungen aufweisen. Die Halterungselemente (1) sind ihrerseits über Graphitklötze (5), die die Ofenisolation (6) durchdringen, an der Ofenwandung befestigt. Der Schichtenaufbau des Graphitlaminats verläuft senkrecht zur Heizstabachse.

## Patentansprüche

1. Halterungselemente aus Graphit für zueinander parallel verlaufende Heizstäbe in Industrieöfen,
dadurch gekennezeichnet,
daß sie aus mit entsprechenden, zur Befestigung der Heizstäbe vorgesehenen Bohrungen versehenen Kreisringen oder Kreisringsektoren aus einer flexiblen Graphitlaminatplatte bestehen, wobei der Schichtenaufbau des Laminats senkrecht zur Heizstabachse verlaufen muß.

2. Halterungselemente nach Anspruch 1,
dadurch gekennzeichnet,
daß die Höhe H und die Breite B in Heizstabrichtung der Kreisringsektoren durch die Formel $\text{2 ≦ H/B ≦ 8}$ festgelegt ist.

## Claims

1. Holding elements of graphite for heating rods extending parallel to one another in industrial furnaces, characterized in that they consist of rings or ring sectors of a flexible graphite laminate board provided with corresponding bores for fixing the heating rods, the layer structure of the laminate having to extend perpendicularly of the heating rod axis.

2. Holding elements as claimed in claim 1, characterized in that the height H or the width B - in the heating rod direction - of the ring sectors is determined by the formula $\text{2 ≦ H/B ≦ 8}$ .

## Revendications

1. Eléments de fixation en graphite pour barres de chauffe disposées parallèlement les unes par rapport aux autres dans des fours industriels, caractérisés en ce qu'ils sont constitués de couronnes ou de secteurs de couronnes, provenant d'une plaque de stratifié de graphite flexible, munis d'orifices appropriés prévus pour la fixation des barres de chauffe, la structure lamellaire du stratifié devant être perpendiculaire à l'axe des barres de chauffe.

2. Eléments de fixation selon la revendication 1, caractérisés en ce que la hauteur H et la largeur L dans la direction des barres de chauffe des secteurs de couronne sont déterminées par la formule $\text{2 ≦ H/L ≦ 8}$ .
